# EUROPÄISCHE PATENTSCHRIFT

(11) **EP 2 232 180 B1**
(45) Veröffentlichungstag und Bekanntmachung des Hinweises auf die Patenterteilung: **20.12.2017**
(21) Anmeldenummer: 09700207.5
(22) Anmeldetag: 05.01.2009
(51) Int. Cl.: F25D 29/00

(54) **KÜHLSCHRANK MIT FLÜSSIGKRISTALL-FERNSEHEN**
REFRIGERATOR COMPRISING A LIQUID CRYSTAL TELEVISION
RÉFRIGÉRATEUR ÉQUIPÉ D'UNE TÉLÉVISION À CRISTAUX LIQUIDES

(30) Priorität: 10.01.2008 CN 200820030773 U
(43) Veröffentlichungstag der Anmeldung: 29.09.2010
(73) Patentinhaber: BSH Hausgeräte GmbH, 81739 München (DE)
(72) Erfinder: AI, Lei, Chuzhou Anhui 239016 (CN); BECKE, Christoph, 83109 Grosskarolinenfeld (DE); RUPP, Alexander, Chuzhou Anhui 239016 (CN)
(86) Internationale Anmeldenummer: PCT/EP2009/050054
(87) Internationale Veröffentlichungsnummer: WO 2009/087136

(56) Entgegenhaltungen:
- EP-A- 1 530 014
- JP-A- 10 319 379
- JP-A- 2002 039 673
- KR-A- 20050 070 958
- US-A1- 2005 160 746

## Beschreibung

Diese Anmeldung erstreckt sich auf ein elektrisches Haushaltsgerät, insbesondere auf einen elektrischen Kühlschrank mit Flüssigkristall-Fernsehen.

Traditionelle elektrische Haushaltsgeräte, zum Beispiel Flüssigkristall-Fernsehgeräte oder elektrische Kühlschränke, können in der Regel lediglich eine traditionelle Funktion, über die sie verfügen, realisieren. Ein Fernsehgerät verfügt nur über die Funktion, Fernsehsignale oder andere Multimediasignale, die in das Fernsehgerät eingespeist werden, zum Beispiel Signale einer DVD, wiederzugeben. Ein elektrischer Kühlschrank verfügt nur über die Funktion zum Kühlen und Gefrieren von Lebensmitteln. Im Zuge der Steigerung des Lebensniveaus der Menschen sowie des wissenschaftlich-technischen Fortschritts erhoffen sich jedoch die Menschen von einem elektrischen Haushaltsgerät, dass es gleichzeitig mehrere Funktionen realisieren kann.

Die chinesischen Patentanträge Nr. 03154670.6 und 200410089764.9 offenbaren einen Kühlschrank mit Fernsehgerät. Konkret wird der Bildschirm des Fernsehgeräts auf den Türkörper des elektrischen Kühlschranks montiert und kann Fernsehsignale wiedergeben. Diese Gestaltung ermöglicht es einem traditionellen elektrischen Kühlschrank, gleichzeitig über die Funktion eines Fernsehgeräts zu verfügen. Verbraucher, die den elektrischen Kühlschrank kaufen, erhalten gleichzeitig die Möglichkeit, sich am Fernsehprogramm zu erfreuen. Die herkömmliche Gestaltung besteht jedoch durchweg darin, auf der Frontplatte des Türkörpers des Kühlschranks eine Öffnung anzubringen, die mit der Größe der Abmessungen des Bildschirms des Fernsehgerätes übereinstimmt, und anschließend den Bildschirm des Fernsehgerätes von der Vorderseite des Türkörpers durch die Öffnung auf der Frontplatte in diesen Türkörper einzusetzen und zu befestigen. Bei dieser Montage ist es unvermeidbar, dass auf der Frontplatte eine Öffnung angebracht wird und im Umkreis der Öffnung kleine Spalten zurückbleiben, was zu folgenden Mängeln führt: Erstens wird der ästhetische Gesamteindruck des Türköpers des Kühlschranks zerstört. Zweitens ist es bei einer längeren Nutzung unvermeidlich, da der Kühlschrank in der Regel in Räumen mit einem starken Aufkommen von Öldunst und Staub, wie der Küche, steht, dass Staub durch die Spalte in den Bildschirm des Fernsehgeräts eindringt und den Bildschirm schmutzig und unscharf werden lässt.

Die EP 1 530 014 A2 offenbart einen Kühlschrank gemäß dem Oberbegriff des Anspruchs 1. Die JP 2002039673 A offenbart einen Kühlschrank mit einem kühlbaren Innenraum und einer Tür zum Verschließen des Innenraums. Auf der nach außen gerichteten Seite der Tür ist eine Eingabeeinheit befestigt, die Eingabeknöpfe und eine LCD Anzeige umfasst.
Das Ziel dieser Anmeldung besteht darin, einen elektrischen Kühlschrank mit Flüssigkristall-Fernsehen zur Verfügung zu stellen, der über ein ästhetisches Äußeres verfügt und sauber gehalten werden kann.
Zur Realisierung des beschriebenen Ziels der Anmeldung umfasst ein Kühlschrank mit Flüssigkristall-Fernseher in einer Ausführungsform dieser Anmeldung einen SchrankKörper mit innerem Kühllagerraum sowie einen beweglich mit dem Schrankkörper verbundenen Türkörper zum Verschließen dieses Kühllagerraums, wobei das Flüssigkristall-Fernsehen einen auf diesem Türkörper montierten Flüssigkristall-Bildschirm für die Anzeige externer multimedialer Informationen umfasst, auf der zum Nutzer gerichteten Seite des Türkörpers im Ganzen eine Frontplatte montiert ist, dieser Flüssigkristall-Bildschirm hinter diese Frontplatte montiert wird und diese Frontplatte mindestens in dem Bereich, der diesem Flüssigkristall-Bildschirm entspricht, transparent gestaltet ist.
Als eine weitere Verbesserung dieser Anmeldung umfasst der Türkörper außerdem ein Klebeelement, das zwischen der zum Nutzer gerichteten Seite des beschriebenen Türkörpers und der Innenfläche der beschriebenen Frontplatte angebracht ist und die beschriebene Frontplatte auf dem Türkörper festklebt.
Als eine weitere Verbesserung dieser Anmeldung handelt es sich bei dem beschriebenen Klebeelement um doppelseitiges Klebeband.
Als eine weitere Verbesserung dieser Anmeldung stimmen die Abmessungen der beschriebenen Frontplatte mit den Abmessungen der Seitenfläche der dem Nutzer zugewandten Seite des beschriebenen Türkörpers in der Größe überein.

Als eine weitere Verbesserung dieser Anmeldung wird die beschriebene Frontplatte aus Glaswerkstoff hergestellt, wobei die Stelle der beschriebenen gläsernen Frontplatte, die dem Flüssigkristall-Bildschirm entspricht, transparent ist, und die anderen Teile mit einem dekorativen Farbanstrich versehen sind.

Als eine weitere Verbesserung dieser Anmeldung umfasst der beschriebene Türkörper einen Rahmen, wobei in diesem Rahmen eine Aufnahmevorrichtung zur Aufnahme dieses Flüssigkristall-Bildschirms vorhanden ist. Die beschriebene Aufnahmevorrichtung umfasst einen im Mittelteil des Rahmens angebrachten Aufnahmeteil und einen auf einer Seite des Rahmens angebrachten Einführungsteil, wobei der beschriebene Einführungsteil über eine Öffnung zum Einstecken dieses Flüssigkristall-Bildschirms verfügt. Die Öffnung des beschriebenen Einführungsteils ist auf der oberen Seite des Rahmens angebracht.

Als eine weitere Verbesserung dieser Anmeldung bilden der beschriebene Rahmen, die Frontplatte und die Aufnahmevorrichtung zusammen einen geschlossenen Hohlraum, wobei dieser geschlossene Hohlraum mit Schaumstoff gefüllt ist.

Als eine weitere Verbesserung dieser Anmeldung gehört außerdem eine Dichtungsvorrichtung zum Verschließen dieser Öffnung dazu, wobei es sich bei dieser Dichtungsvorrichtung um einen Dichtungsstreifen handelt, der den Abmessungen der beschriebenen Öffnung entspricht und auf dem Akustiköffnungen angebracht sind.

Als eine weitere Verbesserung dieser Anmeldung kann der beschriebene Flüssigkristall-Bildschirm sowohl externe multimediale Informationen als auch Informationen über den Betriebszustand dieses Kühlschranks anzeigen.

Der Nutzeffekt dieser Anmeldung besteht in Folgendem: Da der Flüssigkristall-Bildschirm des Flüssigkristall-Fernsehens im Ganzen hinter der Frontplatte angebracht ist, kann die Frontplatte, die dem Nutzer in einem Modul gegenüberliegt, einen besseren äußeren ästhetischen Eindruck vermitteln. Zweitens wird die Montage des Flüssigkristall-Bildschirms als Ganzes hinter die Frontplatte durch die Frontplatte verdeckt, wodurch das Eindringen von Staub und anderem Schmutz in den Bildschirm des Flüssigkristall-Bildschirms gründlich verhindert wird.

Es zeigen:
- Figur 1: zeigt ein räumliches Schema des elektrischen Kühlschranks mit Flüssigkristall-Fernseher in einer Ausführungsform dieser Anmeldung.
- Figur 2: zeigt ein räumliches Schema des Türkörpers des elektrischen Kühlschranks aus Figur 1.
- Figur 3: zeigt eine Explosionsdarstellung des Türkörpers aus Figur 2.
- Figur 4: zeigt eine räumliche Explosionsdarstellung ähnlich Figur 3, wobei jedoch der Rahmen des Türkörpers mit der Aufnahmevorrichtung kombiniert ist.
- Figur 5: zeigt eine Draufsicht nach dem Zusammenbau von Rahmen des Türkörpers mit Aufnahmevorrichtung.
- Figur 6: zeigt eine Draufsicht nach dem Einsetzen des Flüssigkristall-Bildschirms in die Baugruppe aus Figur 5.

Wie in Figur 1 dargestellt, umfasst ein elektrischer Kühlschrank mit Flüssigkristall-Bildschirm einer Ausführungsform dieser Anmeldung einen Schrankkörper 1 mit innerem Kühllager- und Aufnahmeraum sowie einen Türkörper 2, der drehbar auf dem Schrankkörper 1 montiert ist und zum Verschließen dieses Kühllager- und Aufnahmeraums dient. Das Flüssigkristall-Fernsehen dieser Anmeldung wird in den elektrischen Kühlschrank montiert und umfasst ein Empfangs- und Steuerungsmodul für multimediale Informationen, das auf den Schrankkörper 1 montiert wird, einen Flüssigkristall-Bildschirm für multimediale Informationen, der auf den Türkörper 2 montiert wird, sowie ein Verbindungselement zur Verbindung dieses Empfangs- und Steuerungsmoduls mit dem Flüssigkristall-Bildschirm. In dieser Anmeldung wird schwerpunktmäßig der auf dem Türkörper 2 montierte Flüssigkristall-Bildschirm für multimediale Informationen vorgestellt. Das Empfangs- und Steuerungsmodul und das Verbindungselement werden in anderen Patentanträgen dieses Antragstellers detailliert vorgestellt. Die multimedialen Signale, die von dem Flüssigkristall-Bildschirm dieser Anmeldung empfangen und wiedergegeben werden, umfassen von außen kommende Fernsehsignale, DVD-Bildsignale usw. Alle diese Signale können auf dem Flüssigkristall-Bildschirm von Türkörper 2 angezeigt werden und verleihen dem Flüssigkristall-Bildschirm die Funktionen eines Fernsehgerätes und DVD-Players. Der elektrische Kühlschrank verfügt über ein Steuerungselement zur Steuerung des eigenen Kühlsystems. Auch die Signale, die dieses Steuerungselement über den Betriebszustand des Kühlschranks erhält, können auf dem Flüssigkristall-Bildschirm auf dem Türkörper 2 angezeigt werden. Dadurch verfügt der Flüssigkristall-Bildschirm gleichzeitig über die Funktion zur Anzeige externer multimedialer Informationen und interner Informationen über den Betriebszustand des Kühlschranks.

Wie in den Figuren 2 und 3 dargestellt, wird im Türkörper 2 des elektrischen Kühlschranks der Flüssigkristall-Bildschirm 3 des Flüssigkristall-Fernsehens dieses Gebrauchsmusters montiert. Nachfolgend werden die Konstruktion des Türkörpers 2, die Konstruktion des Flüssigkristall-Bildschirms 3 und die Schritte zur Montage des Flüssigkristall-Bildschirms 3 im Türkörper 2 detailliert erläutert.

Der Türkörper 2 umfasst den Rahmen 20, die Frontplatte 22 und das Verbindungselement 21 zur Befestigung der Frontplatte 22 auf dem Rahmen 20. Der Rahmen 20 umfasst den Einsatz 200, die jeweils beiderseits des Einsatzes 200 befestigten Seiten 201 und die unterhalb des Einsatzes 200 befestigte Unterseite 202. Die Frontplatte 22 wird aus Glaswerkstoff hergestellt. Sie entspricht der Frontplatte des Türkörpers 2. Die Abmessungen der Frontplatte 22 stimmen im wesentlichen mit den Abmessungen des Rahmens 20 überein. Wie in Figur 2 gezeigt, bildet die zum Nutzer gerichtete Fläche des Rahmens die Seitenfläche des Türkörpers 2, die nahe zum Nutzer ist. Nach der Befestigung der Frontplatte 22 auf dem Rahmen 20 bedeckt die Frontplatte 22 im wesentlichen die dem Nutzer nahe befindliche Seitenfläche des Türkörpers 2. Eng beiderseits des Türkörpers 2 zeigen sich die sehr schmalen Seiten 201. Im Mittelteil der Frontplatte 22 befindet sich ein transparent gestalteter Bereich 220. Die anderen Teile können transparent gestaltet werden, können aber auch mit einem dekorativen Farbanstrich versehen werden, zum Beispiel rot, pastellblau oder hellgrau. Die Funktion wird etwas weiter unten detailliert beschrieben. Bei dem Klebematerial 21 handelt es sich in dieser Anmeldung um doppelseitiges Klebeband. Seine Form entspricht im wesentlichen der Seite des Rahmens 20 und der Seitengestaltung des Aufnahmeteils 204. Seine Funktion wird etwas weiter unten detailliert beschrieben.

Im Rahmen 20 ist außerdem eine Aufnahmevorrichtung für die Aufnahme des Flüssigkristall-Bildschirms 3 angebracht. Diese Aufnahmevorrichtung umfasst den im Mittelteil des Rahmens angebrachten Aufnahmeteil 204 und den Einführungsteil 206, der oberhalb des Einsatzes 200 angebracht ist. Dabei verfügt der Aufnahmeteil 204 auf der zur Frontplatte 22 gerichteten Seite über einen Aufnahmeraum, der mit der Größe des Flüssigkristall-Bildschirms 3 übereinstimmt. Der Einführungsteil 206 bildet dann gleichzeitig die obere Seite des Rahmens 20. Auf dem Einführungsteil 206 ist die Öffnung 208 angebracht, die ein Einsetzen dieses Flüssigkristall-Bildschirms 3 in den Aufnahmeteil 206 ermöglicht.

Der Flüssigkristall-Bildschirm 3 umfasst den Rahmen 30. Auf dem Rahmen 30 wird ein Teil des Flüssigkristall-Bildschirms 300 befestigt. Am Kopfteil des Rahmens 30 wird dann die Tonausgabevorrichtung des Flüssigkristall-Bildschirms 3 montiert, zum Beispiel ein Lautsprecher. Die Abmessungen des Flüssigkristall-Bildschirms 300 stimmen im wesentlichen mit den Abmessungen des transparenten Bereichs 220 auf der Frontplatte 22 überein. Nachdem der Flüssigkristall-Bildschirm 3 in den Aufnahmeteil 204 der Aufnahmevorrichtung montiert wurde, liegt die Position des Flüssigkristall-Bildschirms 300 der Position des transparenten Bereichs 220 direkt gegenüber. Auf diese Weise kann der Nutzer durch den transparenten Bereich 220 die auf dem Flüssigkristall-Bildschirm 300 angezeigten Multimedia-Informationen betrachten.

Unter Verweis auf die Abbildungen 4 bis 6 werden nachfolgend die Schritte für die Montage des Türkörpers 2 sowie die Schritte für die Montage des Flüssigkristall-Bildschirms 3 im Türkörper 2 beschrieben.

Zuerst werden die beiden Seiten 201 und eine Unterseite 202 jeweils mit dem Einsatz 200 zusammengesetzt, wodurch der Rahmen 20 entsteht. Anschließend werden die beiden Teile der Aufnahmevorrichtung, der Aufnahmeteil 204 und der Einführungsteil 206, zusammengesetzt, wodurch die Aufnahmevorrichtung entsteht. Als dritter Schritt wird die fertig zusammengesetzte Aufnahmevorrichtung auf den Rahmen 20 montiert, so dass der Einführungsteil 206 der Aufnahmevorrichtung oberhalb des Rahmens 20 eingesteckt wird, wodurch die Oberseite des Rahmens 20 entsteht. Als vierter Schritt wird das Klebeelement 21 (doppelseitiges Klebeband in dieser Ausführungsform) auf die Seiten 201 und 202 des Rahmens 20 sowie auf die Seiten des Aufnahmeteils 204 und des Einführungsteils 206 geklebt. Als fünfter Schritt wird die Frontplatte 22, direkt gerichtet auf den Rahmen 20, auf den Rahmen 20 gedrückt, so dass die Innenfläche der Frontplatte 22 und das bereits auf den Rahmen 20 geklebte Klebeelement 21 vollständig Kontakt haben. Dadurch werden die Frontplatte 22 und der Rahmen 20 durch das Klebeelement 21 miteinander befestigt und bilden einen internen geschlossenen Hohlraum, der durch die umliegenden Teile Einsatz 200, Aufnahmeteil 204 und Einführungsteil 206 sowie Frontplatte 22 gebildet wird. Als sechster Schritt wird der im flüssigen Zustand befindliche Schaumstoff durch eine vorab angebrachte Einspritzöffnung in diesen internen geschlossenen Hohlraum eingespritzt. Er erstarrt, wodurch die Wärmeisolationsschicht des Türkörpers 2 des elektrischen Kühlschranks entsteht. Als siebter Schritt wird der Flüssigkristall-Bildschirm 3 von der Öffnung 208 des Einführungsteils 206 in die Aufnahmevorrichtung eingesteckt und im Aufnahmeraum des Aufnahmeteils 204 befestigt, so dass der Flüssigkristall-Bildschirm des Flüssigkristall-Bildschirms 3 direkt gegenüber dem transparenten Bereich 220 der Frontplatte 22 liegt. Als letzter Schritt wird eine Verschlussvorrichtung 31 auf der Öffnung 208 des Einführungsteils 206 befestigt, wodurch diese Öffnung 208 verschlossen wird. In dieser Ausführungsform handelt es sich bei der Verschlussvorrichtung 31 um einen Dichtungsstreifen aus Gummi, der in die Öffnung 208 eingesteckt werden kann. Um den Ton der Multimedia-Informationen des Flüssigkristall-Bildschirms 3 vollständig nach außen leiten zu können, sind auf dem Dichtungsstreifen mehrere Akustiköffnungen 310 angebracht. Nun ist der Zusammenbau des Türkörpers mit dem Flüssigkristall-Bildschirm des Flüssigkristall-Fernsehens einer Ausführungsform dieser Anmeldung abgeschlossen.

Es muss darauf hingewiesen werden, dass es sich bei dem, was vorstehend offenbart wurde, lediglich um eine Ausführungsform dieser Anmeldung handelt. Allgemeines Technisches Personal aus diesem Gebiet kann ohne den Aufwand schöpferischer Tätigkeit entsprechend konkreter Erfordernisse an dieser Anmeldung geeignete Anpassungen vornehmen. Zum Beispiel kann in einer anderen Ausführungsform dieser Anmeldung als Material der Frontplatte ein anderes Material als Glas verwendet werden, beispielsweise eine Frontplatte aus transparentem Kunststoff. Außerdem ist es zum Beispiel möglich, in einer anderen Ausführungsform dieser Anmeldung den Einführungsteil auf der linken Seite oder auf der rechten Seite des Rahmens anzubringen und auf der linken oder rechten Seite des Rahmens eine Öffnung anzubringen, wodurch der Flüssigkristall-Bildschirm von der Seite in den Rahmen eingesetzt werden kann. Weiterhin kann zum Beispiel in einer anderen Ausführungsform dieser Anmeldung als Klebeelement anstelle des doppelseitigen Klebebands flüssiger Klebstoff verwendet werden, der zuerst auf die Innenfläche der Frontplatte aufgetragen wird, um anschließend die Frontplatte mit dem Rahmen durch Kleben zu verbinden. Die vorstehenden geeigneten Anpassungen sollen im Schutzbereich der Ansprüche dieser Anmeldung liegen.

## Patentansprüche

1. Kühlschrank mit Flüssigkristall-Fernsehen, einschließlich eines Schrankkörpers (1) mit innerem Kühllagerraum sowie eines beweglich mit dem Schrankkörper (1) verbundenen Türkörpers (2) zum Verschließen dieses Kühllagerraums, wobei das Flüssigkristall-Fernsehen einen auf diesem Türkörper montierten Flüssigkristall-Bildschirm (3) für die Anzeige externer multimedialer Informationen umfasst, **dadurch gekennzeichnet, dass** auf der zum Nutzer gerichteten Seite des Türkörpers (2) im Ganzen eine Frontplatte (22) montiert ist, dass dieser Flüssigkristall-Bildschirm (3) hinter diese Frontplatte (22) montiert wird und dass diese Frontplatte (22) mindestens in dem Bereich, der diesem Flüssigkristall-Bildschirm (3) entspricht, transparent gestaltet ist.

2. Kühlschrank gemäß Anspruch 1, **dadurch gekennzeichnet, dass** außerdem ein Klebeelement (21) dazugehört, das zwischen der zum Nutzer gerichteten Seite des beschriebenen Türkörpers (2) und der Innenfläche der beschriebenen Frontplatte (22) angebracht ist und die beschriebene Frontplatte (22) auf dem Türkörper (2) festklebt.

3. Kühlschrank gemäß Anspruch 2, **dadurch gekennzeichnet, dass** es sich bei dem beschriebenen Klebeelement (21) um doppelseitiges Klebeband handelt.

4. Kühlschrank gemäß Anspruch 2 oder 3, **dadurch gekennzeichnet, dass** die Abmessungen der beschriebenen Frontplatte (22) mit den Abmessungen der Seitenfläche der dem Nutzer zugewandten Seite des beschriebenen Türkörpers (2) in der Größe im Wesentlichen übereinstimmen.

5. Kühlschrank gemäß Anspruch 1, **dadurch gekennzeichnet, dass** die beschriebene Frontplatte (22) aus Glaswerkstoff hergestellt ist.

6. Kühlschrank gemäß Anspruch 5, **dadurch gekennzeichnet, dass** die Stelle der beschriebenen gläsernen Frontplatte, (22), die dem Flüssigkristall-Bildschirm (3) entspricht, transparent ist, und die anderen Teile mit einem dekorativen Farbanstrich versehen sind, zum Beispiel rot.

7. Kühlschrank gemäß Anspruch 1, **dadurch gekennzeichnet, dass** der beschriebene Türkörper (2) einen Rahmen (20) umfasst, wobei in diesem Rahmen (20) eine Aufnahmevorrichtung zur Aufnahme dieses Flüssigkristall-Bildschirms (3) vorhanden ist.

8. Kühlschrank gemäß Anspruch 7, **dadurch gekennzeichnet, dass** die beschriebene Aufnahmevorrichtung ein im Mittelteil des Rahmens (20) angebrachtes Aufnahmeteil (204) und ein auf einer Seite des Rahmens angebrachtes Einlassteil (206) umfasst, wobei das beschriebene Einlassteil (206) über eine Öffnung (208) zum Einstecken dieses Flüssigkristall-Bildschirms (3) verfügt.

9. Kühlschrank gemäß Anspruch 8, **dadurch gekennzeichnet, dass** die Öffnung (208) des beschriebenen Einlassteils (206) auf der oberen Seite des Rahmens (20) angebracht ist.

10. Kühlschrank gemäß einem der Ansprüche 7 bis 9, **dadurch gekennzeichnet, dass** der beschriebene Rahmen, (20), die Frontplatte (22) und die Aufnahmevorrichtung zusammen einen geschlossenen Hohlraum bilden, wobei dieser geschlossene Hohlraum mit Schaumstoff gefüllt ist.

11. Kühlschrank gemäß Anspruch 8 oder 9, **dadurch gekennzeichnet, dass** außerdem eine Dichtungsvorrichtung zum Verschließen dieser Öffnung (208) dazugehört.

12. Kühlschrank gemäß Anspruch 11, **dadurch gekennzeichnet, dass** es sich bei dieser Dichtungsvorrichtung (31) um einen Dichtungsstreifen handelt, der den Abmessungen der beschriebenen Öffnung (208) entspricht und auf dem Akustikporen angebracht sind.

13. Kühlschrank gemäß Anspruch 1, **dadurch gekennzeichnet, dass** der beschriebene Flüssigkristall-Bildschirm (13) sowohl externe multimediale Informationen als auch Informationen über den Betriebszustand dieses Kühlschranks anzeigen kann.

## Claims

1. Refrigerator having a liquid crystal television, including a refrigerator carcass (1) with an internal cooling storage space and a door element (2) that is connected in a movable manner to the refrigerator carcass (1) for closing off said cooling storage space, wherein the liquid crystal television comprises a liquid crystal screen (3) mounted on this door element to display external multimedia information, **characterised in that** a front plate (22) is mounted over the whole of the side of the door element (2) facing the user, said liquid crystal screen (3) is mounted behind this front plate (22) and said front plate (22) is configured as transparent at least in the region corresponding to said liquid crystal screen (3).

2. Refrigerator according to claim 1, **characterised in that** there is also a bonding element (21), which is positioned between the face of the described door element (2) facing the user and the inner face of the described front plate (22) and bonds the described front plate (22) to the door element (2).

3. Refrigerator according to claim 2, **characterised in that** the described bonding element (21) is double-sided adhesive tape.

4. Refrigerator according to claim 2 or 3, **characterised in that** the dimensions of the described front plate (22) essentially correspond in size to the dimensions of the side face of the side of the described door element (2) facing the user.

5. Refrigerator according to claim 1, **characterised in that** the described front plate (22) is made of glass material.

6. Refrigerator according to claim 5, **characterised in that** the site of the described glass front plate (22), which corresponds to the liquid crystal screen (3), is transparent and the other parts are provided with a decorative coloured coating, for example red.

7. Refrigerator according to claim 1, **characterised in that** the described door element (2) comprises a frame (20), wherein a receiving apparatus for receiving this liquid crystal screen (3) is present in said frame (20).

8. Refrigerator according to claim 7, **characterised in that** the described receiving apparatus comprises a receiving part (204) positioned in the centre part of the frame (20) and a let-in part (206) positioned on one side of the frame, wherein the described let-in part (206) has an opening (208) for inserting said liquid crystal screen (3).

9. Refrigerator according to claim 8, **characterised in that** the opening (208) of the described let-in part (206) is positioned on the upper side of the frame (20).

10. Refrigerator according to one of claims 7 to 9, **characterised in that** the described frame (20), the front plate (22) and the receiving apparatus together form a closed hollow space, wherein said closed hollow space is filled with foam.

11. Refrigerator according to claim 8 or 9, **characterised in that** there is also a sealing apparatus to close off this opening (208).

12. Refrigerator according to claim 11, **characterised in that** this sealing apparatus (31) is a sealing strip, which corresponds to the dimensions of the described opening (208), on which acoustic pores are present.

13. Refrigerator according to claim 1, **characterised in that** the described liquid crystal screen (13) can display both external multimedia information and information about the operating state of said refrigerator.

## Revendications

1. Réfrigérateur avec une télévision à cristaux liquides, y compris un corps d'armoire (1) avec espace de stockage réfrigéré intérieur ainsi qu'un corps de porte (2) relié de façon mobile au corps d'armoire (1) afin de fermer cet espace de stockage réfrigéré, dans lequel la télévision à cristaux liquides englobe un écran à cristaux liquides (3) monté sur ce corps de porte pour l'affichage d'informations multimédia externes, **caractérisé en ce qu'**une plaque frontale (22) est montée sur l'intégralité du côté du corps de porte (2) dirigé vers l'utilisateur, **en ce que** cet écran à cristaux liquides (3) est monté derrière cette plaque frontale (22) et **en ce que** cette plaque frontale (22) est exécutée de façon transparente au moins dans la zone correspondant à cet écran à cristaux liquides (3).

2. Réfrigérateur selon la revendication 1, **caractérisé en ce qu'**un élément adhésif (21) fait en outre partie de l'ensemble, lequel est apposé entre le côté du corps de porte (2) décrit dirigé vers l'utilisateur et la surface intérieure de la plaque frontale décrite (22) et fait adhérer fermement la plaque frontale décrite (22) sur le corps de porte (2).

3. Réfrigérateur selon la revendication 2, **caractérisé en ce que** l'élément adhésif décrit (21) est une bande adhésive à double face.

4. Réfrigérateur selon la revendication 2 ou 3, **caractérisé en ce que** les dimensions de la plaque avant décrite (22) correspondant essentiellement aux dimensions de la surface latérale de la face du côté de porte décrit (2) orienté vers l'utilisateur.

5. Réfrigérateur selon la revendication 1, **caractérisé en ce que** la plaque frontale décrite (22) est fabriquée en un matériau en verre.

6. Réfrigérateur selon la revendication 5, **caractérisé en ce que** l'emplacement de la plaque frontale en verre décrite, (22), correspondant à l'écran à cristaux liquides (3), est transparent, et les autres parties sont dotées d'une peinture décorative, par exemple rouge.

7. Réfrigérateur selon la revendication 1, **caractérisé en ce que** le corps de porte décrit (2) englobe un cadre (20), dans lequel un dispositif d'accueil afin d'accueillir cet écran à cristaux liquides (3) est présent dans ce cadre (20).

8. Réfrigérateur selon la revendication 7, **caractérisé en ce que** le dispositif d'accueil décrit englobe une partie d'accueil (204) apposée dans la partie centrale du cadre (20) et une partie d'enchâssement (206) apposée sur un côté du cadre, dans lequel la partie d'enchâssement décrite (206) possède un orifice (208) afin d'insérer cet écran à cristaux liquide (3).

9. Réfrigérateur selon la revendication 8, **caractérisé en ce que** l'orifice (208) de la partie d'enchâssement décrite (206) est apposée sur le côté supérieur du cadre (20).

10. Réfrigérateur selon l'une des revendications 7 à 9, **caractérisé en ce que** le cadre décrit, (20), la plaque frontale (22) et le dispositif d'accueil constituent ensemble un espace creux fermé, dans lequel cet espace creux fermé est rempli de mousse.

11. Réfrigérateur selon la revendication 8 ou 9, **caractérisé en ce qu'**un dispositif d'étanchéité afin de fermer cet orifice (208) fait en outre partie de l'ensemble.

12. Réfrigérateur selon la revendication 11, **caractérisé en ce que** ce dispositif d'étanchéité (31) est une bande d'étanchéité correspondant aux dimensions de l'orifice décrit (208) et sur laquelle des pores acoustiques sont apposés.

13. Réfrigérateur selon la revendication 1, **caractérisé en ce que** l'écran à cristaux liquides décrit (13) est en mesure d'afficher à la fois des informations multimédia externes et des informations quant à l'état de fonctionnement de ce réfrigérateur.
